# FASCICULE DE BREVET EUROPEEN

(11) **EP 2 212 450 B1**
(45) Date de publication et mention de la délivrance du brevet: **08.08.2012**
(21) Numéro de dépôt: 08872038.8
(22) Date de dépôt: 07.11.2008
(51) Int. Cl.: C25C 3/12

(54) **PROCEDE ET DISPOSITIF POUR DETACHER LES TIMBALES DES PIEDS D'ANODES, NOTAMMENT D'ANODES UTILISEES POUR LA PRODUCTION D'ALUMINIUM PAR ELECTROLYSE IGNEE**
VERFAHREN UND VORRICHTUNG ZUR ABLÖSUNG VON ANODENBASISKAPPEN, INSBESONDERE FÜR ZUR HERSTELLUNG VON ALUMINIUM DURCH ELEKTROLYSE VERWENDETE ANODEN
METHOD AND DEVICE FOR RELEASING ANODE BASE THIMBLES, IN PARTICULAR FOR ANODES USED FOR THE PRODUCTION OF ALUMINIUM BY IGNEOUS ELECTROLYSIS

(30) Priorité: 14.11.2007 FR 0707989
(43) Date de publication de la demande: 04.08.2010
(73) Titulaire: E.C.L., 59790 Ronchin (FR)
(72) Inventeur: LESCARCELLE, Didier, F-59552 Lambres Les Douai (FR)
(74) Mandataire: Mérigeault, Thierry Louis Henri
(86) Numéro de dépôt international: PCT/FR2008/001574
(87) Numéro de publication internationale: WO 2009/098367

(56) Documents cités:
- WO-A-01/57291
- FR-A- 2 894 988
- US-A- 5 956 842

## Description

### DOMAINE TECHNIQUE

L'invention concerne la production d'aluminium par électrolyse ignée. Elle concerne plus particulièrement un procédé permettant d'enlever les douilles métalliques accrochées aux pieds des tiges des anodes en vue de réutiliser lesdites tiges après nettoyage et de recycler le matériau des douilles enlevées.

### ETAT DE LA TECHNIQUE

L'aluminium est produit industriellement par électrolyse ignée, c'est-à-dire par électrolyse de l'alumine en solution dans un bain de cryolithe fondue, appelé bain d'électrolyte, selon le procédé Hall-Héroult. Le bain d'électrolyte est contenu dans des cuves d'électrolyse qui comprennent un caisson en acier revêtu intérieurement de matériaux réfractaires et/ou isolants et un ensemble cathodique situé au fond de la cuve. Des anodes, typiquement en matériau carboné, sont fixées à une superstructure pourvue de moyens qui permettent de les déplacer verticalement, lesdites anodes étant consommées progressivement au cours du processus d'électrolyse. L'ensemble formé par une cuve d'électrolyse, ses anodes et le bain d'électrolyte est appelé cellule d'électrolyse.

Les anodes comprennent une tige en métal conducteur, associée à un dispositif d'accrochage sur ladite superstructure et à un dispositif de connexion électrique, et un bloc en matériau carboné qui constitue le corps de l'anode et qui est introduit à l'intérieur du bain d'électrolyte. La liaison entre la tige d'anode et le corps en matériau carboné se fait par l'intermédiaire d'un pied, typiquement en acier, solidaire de la base de la tige et qui a en général une forme de candélabre retourné, chaque branche du candélabre étant associée à une extrémité cylindrique dont l'axe est parallèle à la tige et que l'on appelle "rondin". En général, ces rondins sont introduits à l'intérieur d'évidements réalisés sur la face supérieure du bloc en matériau carboné et les interstices existant entre les rondins et les alésages sont comblés en coulant un métal en fusion, typiquement de la fonte. Les douilles métalliques ainsi réalisées - appelées également « timbales » - permettent d'assurer un bon accrochage mécanique et une bonne liaison électrique entre la tige et le bloc en matériau carboné.

En fonctionnement, une usine d'électrolyse nécessite le remplacement régulier des anodes qui sont consommées tout au long de la production d'aluminium. La régénération d'une anode usée est une opération économique impérative qui consiste à enlever le bain d'électrolyte refroidi resté collé sur le mégot d'anode (bloc de carbone résiduel), à enlever ensuite le mégot et les timbales pour les recycler, et enfin à nettoyer, et redresser si nécessaire, l'ensemble constitué par la tige et le pied d'anode en vue de l'associer à un nouveau bloc en matériau carboné et obtenir ainsi une nouvelle anode. D'autre part, certaines anodes nouvelles (typiquement 1 à 2 % d'entre elles) peuvent présenter des défauts, par exemple un bloc de carbone fissuré, tels qu'elles doivent être mises de côté pour être directement retournées et recyclées avec les anodes usées, sans avoir été introduites dans les cellules d'électrolyse.

Les restes d'anode et les timbales étaient jusqu'à présent enlevés à l'aide de dévêtisseurs, l'anode étant maintenue en position verticale. Les pieds d'anode étaient plus ou moins directement soumis aux efforts du dévêtisseur et leur durée de vie était très courte.

Les dévêtisseurs sont en général spécialisés : ceux destinés à enlever les blocs résiduels sont appelés « dégrafeuses » et ceux destinés à enlever les timbales sont appelés "défonteuses". Certains dispositifs, appelés « dégrafonteuses », permettent en un seul mouvement de réaliser le dégrafage puis le défontage.

En pratique, en raison des efforts engendrés, les défonteuses réalisent l'enlèvement d'une seule timbale à la fois. Par exemple, la demande de brevet allemand DE 44 10 599 décrit un dispositif permettant de réaliser le dégrafage et le défontage autour de chaque rondin d'un pied d'anode: une pince se referme pour entourer partiellement ledit rondin, sans le toucher, sa face inférieure servant de butée axiale s'opposant au mouvement de la timbale entraînée, via le rondin, par un poinçon. Le dispositif de butée et le poinçon sont mobiles par rapport au rondin et peuvent se déplacer l'un vers l'autre au moyen d'un actionneur. Grâce à un évidement qui est ménagé dans le dispositif de butée et qui entoure le rondin avec un diamètre supérieur à celui de la timbale, le poinçon fragmente d'abord le mégot, évacue les fragments de mégot puis déforme et détache les timbales. Un tel dispositif de défontage, associé ou non à un dispositif de dégrafage, présente l'avantage de ne solliciter la tige d'anode que localement, les efforts de dévêtissage étant repris directement par la partie supérieure de la pince qui fait office de contre-appui. Par contre, ce dispositif, particulièrement encombrant, ne peut travailler que sur un seul rondin, ce qui présente l'inconvénient de nécessiter un temps important pour dévêtir complètement une tige d'anode.

Plusieurs documents de l'art antérieur décrivent des machines moins encombrantes travaillant simultanément sur plusieurs rondins.

La demande de brevet français FR 2 718 989, ainsi que le brevet US 5 733 423, proposent une défonteuse munie d'une pluralité de dispositifs d'entraînement en torsion agissant simultanément sur chaque timbale. Dans cette solution, le remplacement des poinçons à déplacement axial par des dispositifs d'entraînement par torsion impose de séparer le dégrafage du défontage, c'est-à-dire d'utiliser spécifiquement une machine spécialisée dans le dégrafage puis une machine spécialisée dans le défontage. D'autre part, le risque d'endommagement des pieds d'anodes ne disparaît pas, même s'il change de nature : le couple de torsion est transmis dans une zone fragile du rondin, où ce dernier est soudé à la branche transversale.

Le brevet US 5 956 842 décrit une dégrafonteuse avec poinçons à déplacement vertical associés à des butées axiales. Ce sont des poinçons élancés placés sous les rondins et dans leur alignement, de diamètre inférieur à celui des rondins et agissant vers le haut. Lors de la montée des poinçons, ces derniers rencontrent d'abord le mégot puis, après dégrafage, la face inférieure des rondins de sorte que, la face supérieure des timbales étant bloquée par une paroi de butée, les timbales se déforment et se détachent des rondins, tout en restant piégées par les poinçons élancés. La paroi de butée est constituée par la face inférieure de pinces qui se referment individuellement , autour de chaque rondin sans le toucher. L'inconvénient associé à cette solution réside dans l'importance de l'effort à fournir pour réaliser le défontage simultané de l'ensemble des rondins. D'autre part, les pinces prenant elles-mêmes appui sur une plaque commune, la reprise des efforts de dévêtissage n'est pas vraiment individualisée de sorte que le pied d'anode reste sensible au déséquilibre des contraintes qui résulte de la géométrie imparfaitement symétrique du pied d'anode.

De même, la dégrafonteuse proposée par la demanderesse dans la demande de brevet français FR 2 894 988, présente des mâchoires qui se referment individuellement autour de chaque rondin de sorte qu'une paroi de butée s'oppose au mouvement de montée des timbales entraînées par les poinçons par l'intermédiaire des rondins. La reprise individuelle des efforts de dévêtissage permet de ménager les pieds d'anode mais il faut ici aussi fournir un effort important pour réaliser le défontage simultané de l'ensemble des rondins.

La demande internationale WO01/57291 traite du problème bien connu de la géométrie imparfaite des tiges d'anodes fréquemment utilisées et recyclées dans un atelier d'électrolyse : leurs bras transversaux sont plus ou moins inclinés et les rondins sont plus ou moins usés, de sorte que les extrémités de rondins et les timbales associées ne se trouvent pas tous au même niveau par rapport à l'avancée des poinçons. Selon l'auteur de WO01/57921, le déséquilibre des efforts dû aux géométries courantes imparfaites des pieds d'anodes est tel qu'il est nécessaire de contrôler individuellement le déplacement des poinçons et leur mise en contact avec l'extrémité des rondins : de la sorte, on maîtrise le moment où chaque poinçon arrive au contact du rondin auquel il est associé et l'on peut ainsi déclencher de façon synchronisée le dévêtissage des rondins. Ce dispositif impose donc la mise en place d'un ensemble important d'actionneurs individuels de poinçons et d'un système électronique complexe de contrôle de ces actionneurs. De plus, il faut toujours fournir un effort important pour réaliser le défontage simultané de l'ensemble des rondins.

L'invention a pour but de définir un procédé de défontage des anodes usées (ou neuves rebutées) qui ne présente pas les inconvénients présentés ci-dessus, en particulier qui permet de réaliser le défontage de l'ensemble des rondins d'un pied d'anode en une étape et avec une seule machine, sans nécessiter l'emploi d'efforts considérables, sans nécessiter l'introduction d'un système de contrôle électronique complexe, tout en visant un risque d'endommagement du pied d'anode aussi faible que possible.

Avantageusement, la machine utilisée pour mettre en oeuvre ce procédé pourrait également être utilisée pour mettre en oeuvre le dégrafage. De plus, dans ce derniers cas, les restes de blocs anodiques et les timbales pourraient avantageusement être triés au sortir de cette même machine, comme dans FR 2 894 988, pour être recyclés directement vers les ateliers de fabrication des anodes.

### DESCRIPTION DE L'INVENTION

Un premier objet selon l'invention est un procédé permettant d'enlever en une seule étape les n timbales accrochées aux n rondins d'un pied de tige d'anode, n étant un entier supérieur ou égal à 3, ledit procédé comprenant au moins les étapes suivantes:
a) mise en place dudit pied de tige d'anode entre un dispositif de butée et un dispositif d'attaque, ledit dispositif d'attaque pouvant être déplacé à l'aide d'un actionneur en direction dudit dispositif de butée, ledit dispositif de butée entourant, au moins partiellement, chacun des n rondins dudit pied de tige d'anode et présentant une surface de butée bloquant l'avance de la timbale correspondante;
b) déplacement du dispositif d'attaque en direction du dispositif de butée de sorte que ledit dispositif d'attaque arrive en contact avec le pied d'anone et entraîne celui-ci jusqu'à ce que ledit pied d'anode arrive au contacts dudit dispositif de butée;
c) poursuite du déplacement du dispositif d'attaque de sorte que chaque timbale, bloquée par la surface de butée associée, soit détachée du rondin correspondant;
d) arrêt et retrait du dispositif d'attaque; ledit procédé étant caractérisé en ce qu'on utilise un dispositif de butée comprenant au moins deux surfaces de butée séparées l'une de l'autre par une distance axiale telle que les timbales bloquées par une première surface de butée soient désolidarisées des rondins auxquels elles étaient fixées avant que d'autres timbales ne soient bloquées par l'autre surface de butée.

Le dispositif d'attaque peut être déplacé à l'aide d'au moins un actionneur, typiquement un vérin hydraulique. Le déplacement peut être une simple translation ou, comme dans DE 44 10 599, une rotation autour d'un axe horizontal. En fait, le déplacement peut s'effectuer suivant une direction quelconque substantiellement constante, globalement définie par le couple formé par la position relative du dispositif d'attaque par rapport au dispositif de butée, l'attaque devant être effectuée de façon substantiellement frontale. Par la suite, les déplacements effectués dans cette direction seront nommés "axiaux". Dans la pratique, on choisit la direction verticale, ce qui permet d'éviter l'installation d'un dispositif supplémentaire de manutention des anodes. En effet, l'anode usée est transportée en général à l'aide d'un convoyeur aérien, à la verticale, c'est-à-dire accrochée au convoyeur par l'extrémité supérieure de sa tige. Une fois placée dans la machine, sa tige est maintenue par des moyens de maintien, typiquement des pinces de centrage, qui autorisent un déplacement axial de la tige, le pied de tige devant avoir la possibilité de se déplacer dans cette direction lorsqu'il est atteint par le dispositif d'attaque. De façon à permettre ledit déplacement axial, les moyens de maintien sont avantageusement munies, au contact avec la tige, de patins à faible coefficient de frottement

Selon l'invention, le dispositif d'attaque comprend une pluralité de n poinçons qui se déplacent le long des axes des n rondins. Dans un mode de réalisation préféré de l'invention, ils avancent simultanément, typiquement montés sur une poutre transversale ou plusieurs poutres transversales solidaires, mue(s) par un ou plusieurs actionneurs, par exemple des vérins hydrauliques.

Le dispositif de butée entoure, au moins partiellement, chacun des n rondins dudit pied de tige d'anode : typiquement, ce dispositif de butée se présente sous la forme d'une pièce ou d'un ensemble de plusieurs pièces prenant appui, directement ou indirectement, sur un ou plusieurs éléments fixés au bâti de la machine et présentant, au niveau de chaque rondin, une échancrure entourant le rondin qui permet à ce dernier de se déplacer axialement en le traversant et une face de butée s'opposant à l'avance axiale de la timbale associée au rondin correspondant. Typiquement, l'échancrure se présente sous la forme d'un alésage ou d'une portion d'alésage qui entoure au moins partiellement le rondin, par exemple avec un diamètre supérieur - @ d'au moins 1 mm - au diamètre externe des timbales. En particulier lorsque les rondins ont un faible élancement, une cavité latérale, correspondant au passage du bras transversal du pied de tige supportant ledit rondin, peut être raccordée à cet alésage pour compléter ladite échancrure. Ledit alésage est surmonté, dans sa partie supérieure, d'un épaulement ou d'une saillie interne, de hauteur radiale typiquement égale à l'épaisseur de la timbale, et dont la face inférieure fait office de surface de butée s'opposant à l'avance de la timbale.

Le dispositif de butée comprend selon l'invention au moins deux surfaces de butée situées à un niveau différent par rapport à l'avance du dispositif d'attaque, de sorte que certaines timbales soient bloquées au cours de l'avance du poinçon et soient ainsi désolidarisées de leurs rondins alors que d'autres timbales, non immobilisées, restent fixées sur leurs rondins respectifs. Ceci permet de diminuer l'effort de dévêtissement. Pour éviter un déséquilibre des contraintes préjudiciable à la bonne tenue du pied de tige, il est avantageux d'associer les surfaces de butée de même niveau aux timbales de rondins disposés de façon symétrique par rapport à l'axe de la tige. Avant de développer ce point, il est utile de décrire les configurations habituelles prise par les rondins des pieds des tiges d'anode.

Comme on vise une densité de courant la plus homogène possible à l'intérieur du bloc anodique, les rondins sont disposés soit en ligne, dans la direction du grand côté du bloc anodique, pour les anodes les plus étroites, soit de façon symétrique par rapport au plan médian du bloc anodique, parallèle au grand côté. Si les rondins sont en ligne, n peut être impair et si n est impair (n=2p +1), le pied d'anode comporte un rondin axial situé dans l'axe de la tige. Mais dans tous les autres cas, les rondins sont en nombre pair et disposés symétriquement par rapport à l'axe de la tige. Le pied comporte alors p paires de rondins associés dits « périphériques », en ce sens qu'aucun d'entre eux ne passe pas par l'axe de la tige même si certains d'entre eux sont proches de celui-ci. Donc, que n soit pair (n=2p) ou impair (n=2p+1), le pied d'anode comporte en général p paires de rondins périphériques associés, symétriques par rapport à l'axe de la tige, et éventuellement un rondin axial.

De préférence donc, le dispositif de butée comprend au moins une première surface de butée destinée à bloquer l'avance des timbales fixées sur deux rondins périphériques associés, symétriques par rapport à l'axe de la tige et une deuxième surface de butée, décalée axialement par rapport à la première surface de butée, destinée à bloquer soit une deuxième paire de timbales fixées sur d'autres rondins périphériques associés soit, si celui-là existe, la timbale fixée sur le rondin axial.

Avantageusement, à chaque paire de rondins périphériques associés correspond un niveau de butée spécifique, décalé axialement de celui des autres paires de rondins périphériques et, s'il existe, de celui du rondin axial.

La désolidarisation des timbales et des rondins résulte de l'immobilisation de la timbale alors que le poinçon poursuit son avancée. Un effort axial est engendré dans la timbale en réaction à l'effort transmis par le dispositif d'attaque via le poinçon et le rondin. Il se crée dans l'épaisseur de la timbale, avec probablement une intensité maximale au voisinage de cette surface de contact, une contrainte de scission qui, au fur et à mesure que le poinçon avance, augmente jusqu'à atteindre une valeur critique, à partir de laquelle la timbale se déforme et se détache de la surface externe du rondin.

Le décalage axial est tel que, au cours du déplacement du dispositif d'attaque, les « premières trimbales bloquées par une première surface de butée aient le temps d'être désolidarisées des rondins auxquels elles étaient fixées avant que d'autres timbales ne soient bloquées par une deuxième surface de butée. Il est par contre possible que les « premières » timbales ne soient pas encore éclatées et éjectées de la tige d'anode avant que d'autres timbales soient bloquées par une deuxième surface de butée.

La valeur de ce décalage dépend des géométries mises en jeu, en particulier de celle du pied de tige, des rondins et de la surface de contact entre les timbales et les rondins. Pour des hexapodes ayant des rondins de diamètre 180 mm, des bras transversaux ayant une longueur typiquement voisine de 500 mm (distance entre rondins associés de l'ordre de 1000 mm) et une section typiquement voisine de 1170 mm², et avec des timbales accrochées aux rondins sur une hauteur de 130 mm, le décalage axial entre deux surfaces de butée doit être au moins égal à une valeur qui est de l'ordre de 20 mm. Pour tenir compte des différentes géométries possibles, le décalage axial est avantageusement compris entre 5 et 50 mm, de préférence entre 10 et 30 mm.

Pour diminuer les risques d'endommagement du pied d'anode lié au déséquilibre des contraintes résultant de la géométrie imparfaite dudit pied d'anode, en particulier résultant de la hauteur non rigoureusement égale des rondins associés, il est avantageux d'employer comme dispositif de butée un ensemble d'unités de butée individuelles, chaque unité de butée individuelle étant associée à un seul rondin. De préférence, chaque unité de butée individuelle comprend une paroi de butée fixe solidaire du bâti de la machine, ladite paroi de butée s'opposant à l'avance axiale de la timbale associée au rondin correspondant, et un dispositif monté flottant par rapport au bâti de la machine, ledit dispositif monté flottant se mettant en place sur la timbale lorsque celle-ci arrive en contact avec lui de telle sorte que la surface de contact avec l'extrémité supérieure de la timbale soit la plus grande possible, ladite mise en place étant réalisée, c'est-à-dire achevée ou substantiellement avancée, avant que, entraîné par la timbale, ledit dispositif monté flottant n'arrive lui-même en appui contre ladite paroi de butée solidaire du bâti de la machine. Un tel dispositif monté flottant constitue une pièce intermédiaire qui permet au dispositif de butée de mieux supporter mécaniquement les à-coups dus aux écarts de géométrie, en particulier des timbales.

Plusieurs variantes d'unités de butée ont été envisagées, en particulier des ensembles de pinces et des ensembles de manchons.

Les unités de butée peuvent comprendre des pinces dont la face inférieure constitue, une fois que la pince est refermée autour d'un rondin, une surface de butée s'opposant au déplacement de la timbale correspondante ; plusieurs modes de réalisation sont possibles :
a) Les pinces prennent appui par une de leur face sur un ou plusieurs éléments solidaires du bâti, situés au même niveau par rapport à l'avance du dispositif d'attaque, et elles ont des épaisseurs différentes, de sorte qu'elles présentent leur autre face comme surface de butée avec un niveau différent.
b) Les pinces ont la même épaisseur mais prennent appui à des niveaux différents sur des éléments solidaires du bâti ;
c) Pour éviter que certaines pinces ne soient trop épaisses, on combine les deux solutions précédentes : les pinces prennent appui sur un ou plusieurs éléments solidaires du bâti, situés au à des niveaux par rapport à l'avance du dispositif d'attaque, et elles ont des épaisseurs différentes, les différences de niveau des éléments solidaires du bâti et les épaisseurs des pinces étaient définies de telle sorte que les pinces présentent leur autre face comme surface de butée avec un niveau différent.

Comme indiqué plus haut, ces pinces sont avantageusement montées flottantes par rapport au bâti de la machine.

Les unités de butée peuvent comprendre comme dans FR 2 894 988, des ensembles de mâchoires, typiquement des couples de mâchoires, qui pivotent autour d'axes horizontaux et qui, une fois rapprochées, forment une sorte de manchon qui entoure le rondin et dont l'extrémité inférieure est munie d'une surface de butée s'opposant au déplacement des timbales. Les modes de réalisations possibles sont identiques aux modes a), b) et c) décrits plus haut pour les pinces, l'épaisseur des pinces étant remplacée ici par la hauteur des manchons.

Le dispositif d'attaque comprend n poinçons qui se déplacent le long des axes des n rondins. Avantageusement, ils sont montés sur une poutre transversale, commune (cas de rondins alignés) ou sur plusieurs poutres transversale disposées symétriquement (cas de rondins disposés symétriquement) par rapport au plan médian parallèle au grand côté du bloc anodique. Cette poutre ou ces poutres, solidaires entre elles, est (sont) mue(s) par un ou plusieurs actionneurs, par exemple des vérins hydrauliques. De la sorte, les poinçons atteignent les extrémités basses des rondins à peu près simultanément. Les timbales sont attaquées deux par deux symétriquement par rapport à l'axe de la tige d'anode. Si une timbale « lâche » un peu avant l'autre timbale symétrique qui lui est associée, il peut s'en suivre un brusque et fort déséquilibre sur le dispositif d'attaque. Pour éviter cela, on munit avantageusement ce dernier de patins de guidage qui viennent en appui glissant sur des parois verticales solidaires du bâti de la machine, prévues pour faire office de contre-appui et de parois de guidage au mouvement vertical dudit dispositif d'attaque.

Un autre objet de l'invention est une machine de défontage permettant de mettre en oeuvre le procédé décrit ci-dessus, apte à dévêtir les rondins autant des anodes usées que des anodes neuves rebutées, comprenant un dispositif de butée et un dispositif d'attaque, ledit dispositif d'attaque pouvant être déplacé à l'aide d'un actionneur en direction dudit dispositif de butée, ledit dispositif de butée entourant, au moins partiellement, chaque rondin du pied de la fige d'anode et comprenant au moins deux surfaces de butée séparées l'une de l'autre par une distance axiale telle que les timbales bloquées par une première surface de butée soient désolidarisées des rondins auxquels elles étaient fixées avant que les autres timbales ne soient bloquées par l'autre surface de butée.

Cette machine peut présenter les caractéristiques supplémentaires ou les variantes décrites ci-dessus pour illustrer le procédé.

Avantageusement, on peut utiliser le mouvement d'avancée du dispositif d'attaque pour également effectuer le dégrafage préalablement au défontage. Un autre objet de l'invention est donc un procédé permettant d'extraire le mégot d'anode et les timbales accrochés à une anode usée, comprenant les étapes suivantes :
a) mise en place du mégot de l'anode usée entre un dispositif de butée et un dispositif d'attaque, ledit dispositif d'attaque pouvant être déplacé à l'aide d'un actionneur en direction dudit dispositif de butée, ledit dispositif de butée comprenant un dispositif de butée des mégots présentant une première butée, appelée « butée de mégot » bloquant l'avance du mégot, ledit dispositif de butée comprenant également un dispositif de butée des timbales entourant, au moins partiellement, chaque rondin et présentant une deuxième butée, appelée « butée de timbale », qui bloque l'avance des dites timbales;
b) déplacement de l'anode usée jusqu'à ce que le mégot soit bloqué par la première butée;
c) déplacement du dispositif d'attaque en direction du dispositif de butée de sorte qu'il arrive en contact avec ledit mégot d'anode et impose sur ledit mégot des efforts tels que ce dernier se fragmente et que les fragments se détachent du mégot;
d) évacuation des fragments de mégot;
e) poursuite du déplacement du dispositif d'attaque de sorte que les timbales sont bloquées par la deuxième butée et sont détachées des rondins;
f) arrêt et retrait du dispositif d'attaque; ledit procédé étant caractérisé en ce qu'on utilise un dispositif de butée des timbales comprenant au moins deux surfaces de butée séparées l'une de l'autre par une distance axiale telle que les timbales bloquées par une première surface de butée soient désolidarisées des rondins auxquels elles étaient fixées avant que d'autres timbales ne soient bloquées par l'autre surface de butée.

Avantageusement, de façon à pouvoir trier d'emblée les déchets de différentes natures (fragments carbonés et déchets de fonte), on impose, comme dans FR 2 894 988, une distance axiale entre ladite première butée, ou « butée de mégot » et ladite deuxième butée, ou « butée de timbale » qui doit être supérieure ou substantiellement égale à la hauteur desdites timbales. Comme les surfaces de butée des timbales ne sont pas toutes au même niveau, c'est la distance axiale entre la surface de butée de timbale la plus proche de la surface de butée de mégot et la surface de butée de mégot, autrement dit la distance axiale minimale entre les surfaces de butée de timbale et la surface de butée de mégot, qui doit être supérieure à une valeur, correspondant substantiellement à la hauteur des timbales, c'est-à-dire typiquement supérieure à la moitié de la hauteur desdites timbales et de préférence au moins égale à ladite hauteur.

Un autre objet de l'invention est une machine de dégrafontage permettant de mettre en oeuvre le procédé décrit ci-dessus, pour extraire le mégot d'anode et les timbales accrochés à une anode usée ou une anode neuve rebutée, comprenant un dispositif de butée et un dispositif d'attaque, ledit dispositif d'attaque pouvant être déplacé à l'aide d'un actionneur en direction dudit dispositif de butée, ledit dispositif de butée comprenant un dispositif de butée des mégots présentant une première butée, appelée « butée de mégot » bloquant l'avance du mégot, ledit dispositif de butée comprenant également un dispositif de butée des timbales entourant, au moins partiellement chaque rondin et présentant une deuxième butée, appelée « butée de trimbale », qui bloque l'avance des dites timbales, caractérisé en ce que le dispositif de butée des timbales comprend au moins deux surfaces de butée séparées l'une de l'autre par une distance axiale telle que les timbales bloquées par une première surface de butée soient désolidarisées des rondins auxquels elles étaient fixées avant que d'autres timbales ne soient bloquées par l'autre surface de butée.

Cette machine peut présenter les caractéristiques supplémentaires ou les variantes décrites ci-dessus pour illustrer le procédé.

### FIGURES

La figure 1 représente schématiquement, en perspective, une machine de dégrafage et de défontage mettant en oeuvre le procédé de défontage selon l'invention, associé ou non à un dégrafage. Telle qu'illustrée, cette machine est démunie d'une partie de ses éléments pour visualiser la tige d'anode à dévêtir et le dispositif d'attaque.

La figure 2 complète l'illustration de la figure 1 et détaille schématiquement, en perspective de plongée, certains éléments de la machine, incluant notamment le dispositif de butée.

La figure 3 complète les illustrations des figures précédentes en montrant, en vue de face, une moitié des rondins encore revêtus des timbales, la partie du dispositif de butée et la partie du dispositif d'attaque associées à ces rondins.

Les figures 4a), 4b) et 4c) illustrent schématiquement, en vue de face comme dans la figure 3 et en vue de dessus, trois étapes successives du défontage tel qu'il peut être mis en oeuvre à l'aide de la machine illustrée dans les figures précédentes.

### Exemple (Figures 1 à 4)

Le procédé selon l'invention est décrit ici en s'appuyant sur une machine particulière, illustrée figures 1 à 4, utilisée pour le mettre en oeuvre.

Sur la figure 1, on peut voir une tige d'anode **110** après dégrafage. C'est une armature métallique composée d'une tige **120** en métal conducteur, allongée suivant un axe **100,** et d'un pied **121** en acier. Le pied **121** est réuni à la base de la tige **120** au niveau d'une zone soudée appelée communément « clad » **125.** Le pied est en forme de candélabre retourné, chaque branche **123** du candélabre étant associée à un rondin **122.** Dans le cas particulier de cet exemple, le pied **121** de la tige d'anode est un hexapode : il comprend 6 rondins **122.** La liaison mécanique et électrique entre le corps carboné et chaque rondin est assurée par une timbale en fonte **130.**

La tige d'anode **110** est introduite en position verticale dans la machine de défontage, via un convoyeur aérien, non représenté. Le pied de tige d'anode **121** est introduit entre un dispositif de butée **200** et un dispositif d'attaque **300.** Le dispositif d'attaque **300** est animé par un ensemble de vérins **340** agissant verticalement. Pour éviter d'encombrer la table de réception, les vérins sont décalés et agissent sur une épaisse poutre double **310** qui est actionnée par les deux vérins **340** qui agissent à chaque extrémité de la poutre double ménageant ainsi un espace libre et sans obstacle sous ladite poutre, apte à recueillir les déchets qui ont été détachés de la tige d'anode et sont tombés.

Le dispositif d'attaque possède des poinçons **320** qui se présentent substantiellement dans l'alignement de chaque rondin **122.** Les poinçons **320** ont une forme de tronc de cône peu élancé, avec une extrémité arrondie **321** qui a un diamètre d'attaque inférieur à celui des rondins **122.**

Le dispositif de butée **200** est un ensemble de six unités individualisées disposées de façon substantiellement symétrique par rapport à l'axe **100** de la tige d'anode. Trois unités sont ici représentées. Chacune d'entre elles se présente sous la forme d'une pince **210** dont les mâchoires **220** pivotent autour d'un axe vertical et possèdent des parois en vis-à-vis munies d'empreintes **230** complémentaires, dont la réunion, lorsque ladite pince est en position fermée, constitue une échancrure qui a un axe aligné avec celui du rondin **122** et qui entoure presque complètement ledit rondin sans le toucher de sorte que ledit rondin peut se déplacer librement suivant la direction verticale.

Cette nouvelle machine est alimentée en tiges d'anode **110** à défonter via le convoyeur aérien principal (non représenté). Il n'y a pas besoin d'équipement(s) auxiliaire(s) d'alimentation. Deux pinces de positionnement **400,** pneumatiques, positionnent une tige d'anode **110** verticalement sur son axe de travail lorsque celle-ci a été introduite dans la machine par le convoyeur aérien.

Six pinces indépendantes **210** sont disposées en respectant les symétries de l'hexapode. Trois pinces situées du même côté d'un plan de symétrie sont illustrées en figures 3 et 4 (**210.1, 210.2, 210.3**). Les six pinces sont actionnées par six vérins hydrauliques. Elles sont montées flottantes par rapport au bâti fixe de la machine afin d'accepter les défauts géométriques de positionnement des rondins entre eux. Ces pinces sont auto-verrouillées en position fermée.

Il y a trois couples de pinces symétriques par rapport à l'axe **100** de la tige d'anode , chaque couple de pinces ayant des épaisseurs différentes:
- Les 2 pinces **210.2** sont les plus épaisses ; elles sont destinées au dévêtissage des rondins centraux **130.2:** leurs faces inférieures font office de surfaces de butée **211.2,** s'opposant à l'avance des timbales **130.2.**
- Les 2 pinces **210.3** ont une épaisseur intermédiaire et sont destinées au dévêtissage des deux rondins externes **130.3** situés sur une diagonale de l'hexapode; leurs faces inférieures font office de surfaces de butée **211.3 ,** s'opposant à l'avance des timbales **130.3.**
- Les 2 pinces **210.1** sont les moins épaisses sont destinées au dévêtissage des deux derniers rondins **130.1** situés sur l'autre diagonale ; leurs faces inférieures font office de surfaces de butée **211.1,** s'opposant à l'avance des timbales **130.1.**

Six butées fixes, installées sur un même plan horizontal solidaire du bâti de la machine, non représentées, assurent le blocage vertical des pinces **210** lors de l'opération de défontage. Ces butées sont constituées par des tubes échancrés permettant le passage des traverses support de rondin lors de la montée de la tige pendant la phase de défontage.

Une poutre double **310,** mobile, guidée et équipée de 6 poinçons **320,** dont les sommets s'inscrivent sur un même plan horizontal, situés à l'aplomb des 6 rondins **122** se déplace verticalement au moyen de 2 vérins hydrauliques **340** installés de part et d'autre de la machine, et assure l'opération de défontage proprement dite. L'asservissement hydraulique de ces 2 vérins est assuré par des codeurs rotatifs qui garantissent un déplacement quasiment horizontal de la poutre mobile, quels que soient les efforts subits par chacun d'eux. De la sorte, les poinçons atteignent les extrémités basses des rondins à peu près simultanément. Les timbales sont attaquées deux par deux, symétriquement par rapport à l'axe de la tige d'anode **110.** Si une timbale « lâche » un peu avant l'autre timbale symétrique qui lui est associée, il peut s'en suivre un brusque et fort déséquilibre sur le dispositif d'attaque. Pour éviter cela, on munit le dispositif d'attaque de patins de guidage **350** qui viennent en appui glissant sur des parois verticales solidaires du bâti de la machine, non illustrées dans les figures.

L'opération de « défontage », s'effectue dans l'ordre suivant :
- Introduction de la tige d'anode **110** à dévêtir au sein de la machine, via le convoyeur aérien.
- Fermeture de la pince pneumatique **400** de centrage de tige permettant le positionnement de celle-ci sur son axe de travail.
- Montée de la poutre double **310** mobile et mise en contact des 6 poinçons **320** sur les faces inférieures des 6 rondins **122,** ce qui a pour effet :
   o de soulever la tige et de libérer les chaînes de suspension donc d'éviter de générer des efforts parasites destructeurs au niveau du convoyeur aérien,
   o d'introduire les traverses qui servent de support aux rondins à l'intérieur des butées tubulaires échancrées,
- Lorsque la poutre double **310** mobile atteint une position prédéfinie, les 6 pinces hydrauliques **210** se referment sur les 6 rondins **122** dans la zone située entre le dessus des timbales et le dessous des traverses.
- Les pinces de centrage **400** de tige sont alors ouvertes afin d'éviter des contraintes parasites qui pourraient être induites dans le clad **125** lors des opérations successives de défontage.
- La poursuite de la montée verticale de la poutre double mobile a pour effet dans un premier temps de mettre en contact la face inférieure des 2 pinces centrales **210.2** sur la paroi annulaire supérieure des 2 premières timbales **130.2.** La face supérieure des pinces étant en contact sur les 2 butées fixes de la machine, ces 2 timbales sont immobilisées tandis que les 2 poinçons **320.2** poursuivent leur montée, ce qui a pour effet de désolidariser les timbales **130.2** des rondins **122.2** (Figure 4a)).
- Dans un deuxième temps (Figure 4b)), c'est-à-dire après que les 2 premières timbales aient été désolidarisées de leurs rondins respectifs, les 2 pinces externes **210.3** situées sur une diagonale de l'hexapode viennent à leur tour en contact sur la section annulaire des 2 timbales suivantes **130.3,** et l'opération de défontage similaire à la précédente s'effectue.
- Dans une dernière phase (Figure 4c)), c'est-à-dire après désolidarisation des 2 timbales précédentes, les 2 dernières pinces **210.1** situées sur l'autre diagonale de l'hexapode assurent de la même façon les défontages finaux, en désolidarisant les timbales **130.1** des rondins **122.1.** Au cours de la montée des poinçons, et grâce au profil spécifique des ceux ci, les timbales éclatent en plusieurs morceaux qui tombent et sont collectés en partie basse par une trémie **500** qui alimente un convoyeur **600.** Les déchets de fonte sont ici envoyés vers l'atelier de scellement, où de nouveaux blocs anodiques sont fixés à des tiges d'anodes recyclées.
- Lorsque la poutre double mobile **310** atteint un niveau haut maxi prédéterminé, celle-ci entame son mouvement de retour en position basse. Lorsque la poutre atteint la position précédemment utilisée pour la fermeture des 6 pinces, ces dernières sont ré-ouvertes. Le mouvement se poursuit jusqu'à ce que la tige d'anode, débarrassée des timbales, soit suspendue de nouveau à ses chaînes.
- La tige d'anode ainsi défontée est ensuite sortie de la machine, via le convoyeur aérien.

## Revendications

1. Procédé permettant d'enlever en une seule étape les n (n entier supérieur ou égal à 3) timbales (130) accrochées aux n rondins (122) d'un pied (121) de tige d'anode, comprenant au moins les étapes suivantes:
a) mise en place dudit pied de tige d'anode entre un dispositif de butée (200) et un dispositif d'attaque (300), ledit dispositif d'attaque pouvant être déplacé à l'aide d'un actionneur (340) en direction dudit dispositif de butée, ledit dispositif de butée entourant, au moins partiellement, chacun des n rondins dudit pied de tige d'anode et présentant une surface de butée (211.2) bloquant l'avance de la timbale correspondante(130.2);
b) déplacement du dispositif d'attaque en direction du dispositif de butée de sorte que ledit dispositif d'attaque arrive en contact avec le pied d'anode et entraîne celui-ci jusqu'à ce que ledit pied d'anode arrive au contact dudit dispositif de butée;
c) poursuite du déplacement du dispositif d'attaque de sorte que chaque timbale, bloquée par la surface de butée associée, soit détachée du rondin correspondant;
d) arrêt et retrait du dispositif d'attaque;
ledit procédé étant **caractérisé en ce qu'**on utilise un dispositif de butée comprenant au moins deux surfaces de butée (211.2, 211.3) séparées l'une de l'autre par une distance axiale telle que les timbales (130.2) bloquées par une première surface: de butée (211.2) soient désolidarisées des rondins (122.2) auquel elles étaient fixées avant que les autres timbales (130.1, 130.3) ne soient bloquées par l'autre surface de butée (211.1, 211.3).

2. Procédé selon la revendication 1 **caractérisé en ce que**, ledit pied de tige présentant p paires de rondins périphériques associés (122.1,122.2, 122.3), symétriques par rapport à l'axe (100) de la tige, p étant un entier supérieur ou égal à 1, et présentant éventuellement un rondin axial, le dispositif de butée comprend au moins une première surface de butée (211.2) destinée à bloquer l'avance des timbales (130.2) fixées sur deux rondins périphériques associés, symétriques par rapport à l'axe (100) de la tige et une deuxième surface de butée (211.3, 211.1), décalée axialement par rapport à la première surface de butée, destinée à bloquer soit une deuxième paire de timbales (130.3, 130.1) fixées sur d'autres rondins périphériques associés soit, si celui-là existe, la timbale fixée sur le rondin axial.

3. Procédé selon la revendication 1 ou 2, **caractérisé en ce que**, à chaque paire de rondins périphériques associés correspond un niveau de butée spécifique, décalé axialement de celui des autres paires de rondins périphériques et, s'il existe, de celui du rondin axial.

4. Procédé selon l'une quelconque des revendications 1 à 3 dans lequel ledit dispositif de butée (200) est un ensemble d'unités de butée individuelles associées chacune à un seul rondin.

5. Procédé selon la revendication 4 dans lequel ladite unité de butée individuelle comprend une paroi de butée fixe solidaire du bâti de la machine et un dispositif monté flottant par rapport au bâti de la machine, ledit dispositif monté flottant se mettant en place sur la timbale lorsque celle-ci arrive en contact avec lui de telle sorte que la surface de contact avec l'extrémité supérieure de la timbale soit la plus grande possible, ladite mise en place étant réalisée avant que, entraîné par la timbale, ledit dispositif monté flottant n'arrive lui-même en appui contre ladite paroi de butée solidaire du bâti de la machine.

6. Procédé selon l'une quelconque des revendications 1 à 5 dans lequel ledit dispositif de butée (200) est un ensemble de pinces (210.1, 210.2, 210.3), dont la face inférieure constitue, une fois que la pince est refermée autour d'un rondin, une surface de butée s'opposant au déplacement de la timbale correspondante.

7. Procédé selon l'une quelconque des revendications 1 à 5 dans lequel les unités de butée sont des ensembles de mâchoires qui pivotent autour d'axes horizontaux et qui, une fois rapprochées, forment une sorte de manchon qui entoure le rondin et dont l'extrémité inférieure est munie d'une surface de butée s'opposant au déplacement des timbales.

8. Procédé selon l'une quelconque des revendications 1 à 7 dans lequel ledit dispositif d'attaque comprend n poinçons qui se déplacent le long des axes des n rondins et qui sont montés sur une poutre transversale commune ou sur plusieurs poutres transversales disposées symétriquement par rapport au plan médian parallèle au grand côté du bloc anodique.

9. Procédé selon la revendication 8 dans lequel ledit dispositif d'attaque est muni de patins de guidage qui viennent en appui glissant sur des parois verticales solidaires du bâti de la machine, prévues pour faire office de parois de guidage au mouvement dudit dispositif d'attaque.

10. Machine de défontage, permettant dévêtir les rondins des anodes usées et des anodes neuves rebutées, comprenant un dispositif de butée et un dispositif d'attaque, ledit dispositif d'attaque pouvant être déplacé à l'aide d'un actionneur en direction dudit dispositif de butée, ledit dispositif de butée entourant, au moins partiellement, chaque rondin du pied de la tige d'anode et comprenant au moins deux surfaces de butée séparées l'une de l'autre par une distance axiale telle que les timbales bloquées par une première surface de butée soient désolidarisées des rondins auxquels elles étaient associées avant que les autres timbales ne soient bloquées par une deuxième surface de butée.

11. Machine selon la revendication 10 dans laquelle le dispositif de butée comprend au moins une première surface de butée (211.2) destinée à bloquer l'avance des timbales (130.2) fixées sur deux rondins périphériques associés, symétriques par rapport à l'axe (100) de la tige et une deuxième surface de butée (211.3, 211.1)), décalée axialement par rapport à la première surface de butée, destinée à bloquer soit une deuxième paire de timbales (130.3, 130.1) fixées sur d'autres rondins périphériques associés soit, si celui-là existe, la timbale fixée sur le rondin axial.

12. Machine selon la revendication 10 ou 11 dans laquelle, à chaque paire de rondins périphériques associés correspond un niveau de butée spécifique, décalé axialement de celui des autres paires de rondins périphériques et, s'il existe, de celui du rondin axial.

13. Machine selon l'une quelconque des revendications 10 à 12 dans laquelle ledit dispositif de butée (200) est un ensemble d'unités de butée individuelles associées chacune à un seul rondin.

14. Machine selon la revendication 13 dans laquelle ladite unité de butée individuelle comprend une paroi de butée fixe solidaire du bâti de la machine et un dispositif monté flottant par rapport au bâti de la machine, ledit dispositif monté flottant se mettant en place sur la timbale lorsque celle-ci arrive en contact avec lui de telle sorte que la surface de contact avec l'extrémité supérieure de la timbale soit la plus grande possible, ladite mise en place étant réalisée avant que, entraîné par la timbale, ledit dispositif monté flottant n'arrive lui-même en appui contre ladite paroi de butée solidaire du bâti de la machine..

15. Machine selon l'une quelconque des revendications 10 à 14 dans laquelle ledit dispositif de butée (200) est un ensemble de pinces (210.1, 210.2, 210.3), dont la face inférieure constitue, une fois que la pince est refermée autour d'un rondin, une surface de butée s'opposant au déplacement de la timbale correspondante.

16. Machine selon la revendication 14 dans laquelle les unités de butée sont des ensembles de mâchoires qui pivotent autour d'axes horizontaux et qui, une fois rapprochées, forment une sorte de manchon qui entoure le rondin et dont l'extrémité inférieure est munie d'une surface de butée s'opposant au déplacement des timbales.

17. Machine selon la revendication 15 dans laquelle lesdites pinces (210.1, 210.2, 210.3) prennent appui par une face sur un ou plusieurs éléments solidaires du bâti, situés au même niveau par rapport à l'avance du dispositif d'attaque, et ont des épaisseurs différentes, de sorte qu'elles présentent leur autre face comme surface de butée (211.1, 211.2, 211.3) décalée axialement par rapport aux faces correspondantes des autres pinces.

18. Machine selon l'une quelconque des revendications 10 à 17 **caractérisée en ce que** ledit dispositif d'attaque comprend n poinçons qui se déplacent le long des axes des n rondins et qui sont montés sur une poutre transversale commune ou sur plusieurs poutres transversales disposées symétriquement par rapport au plan médian parallèle au grand côté du bloc anodique.

19. Machine selon la revendication 18 dans laquelle ledit dispositif d'attaque est muni de patins de guidage qui viennent en appui glissant sur des parois verticales solidaires du bâti de la machine, prévues pour faire office de parois de guidage au mouvement dudit dispositif d'attaque.

20. Procédé permettant d'extraire le mégot d'anode et les timbales accrochés à une anode usée ou à une anode neuve rebutée, comprenant les étapes suivantes:
a) mise en place du mégot de l'anode usée entre un dispositif de butée (200) et un dispositif d'attaque (300), ledit dispositif d'attaque pouvant être déplacé à l'aide d'un actionneur (340) en direction dudit dispositif de butée, ledit dispositif de butée comprenant un dispositif de butée des mégots présentant une première butée, appelée « butée de mégot » bloquant l'avance du mégot, ledit dispositif de butée comprenant également un dispositif de butée des timbales entourant, au moins partiellement, chaque rondin et présentant une deuxième butée, appelée « butée de timbale », qui bloque l'avance des dites timbales;
b) déplacement de l'anode usée jusqu'à ce que le mégot soit bloqué par la première butée;
c) déplacement du dispositif d'attaque en direction du dispositif de butée de sorte qu'il arrive en contact avec ledit mégot d'anode et impose sur ledit mégot des efforts tels que ce dernier se fragmente et que les fragments se détachent du mégot;
d) évacuation des fragments de mégot;
e) poursuite du déplacement du dispositif d'attaque de sorte que les timbales sont bloquées par la deuxième butée et sont détachées des rondins;
f) arrêt et retrait du dispositif d'attaque;
ledit procédé étant **caractérisé en ce qu'**on utilise un dispositif de butée des timbales comprenant au moins deux surfaces dé butée séparées l'une de l'autre par une distance axiale telle que les timbales bloquées par une première surface de butée soient désolidarisées des rondins auxquels elles étaient associées avant que d'autres timbales ne soient bloquées par l'autre surface de butée.

21. Procédé selon la revendication 20 dans lequel la distance axiale minimale entre les surfaces de butée de timbale et la surface de butée de mégot est supérieure à une valeur, correspondant substantiellement à la hauteur desdites timbales.

22. Machine de dégrafontage permettant d'extraire le mégot d'anode et les timbales accrochés à une anode usée ou une anode neuve rebutée, comprenant un dispositif de butée et un dispositif d'attaque, ledit dispositif d'attaque pouvant être déplacé à l'aide d'un actionneur en direction dudit dispositif de butée, ledit dispositif de butée comprenant un dispositif de butée des mégots présentant une première butée, appelée « butée de mégot » bloquant l'avance du mégot, ledit dispositif de butée comprenant également un dispositif de butée des timbales entourant, au moins partiellement, chaque rondin et présentant une deuxième butée, appelée « butée de timbale », qui bloque l'avance des dites timbales, **caractérisé en ce que** le dispositif de butée des timbales comprend au moins deux surfaces de butée séparées l'une de l'autre par une distance axiale telle que que les timbales bloquées par une première surface de butée soient désolidarisées des rondins auxquels elles étaient associées avant que d'autres timbales ne soient bloquées par une deuxième surface de butée.

## Claims

1. A process for removing in a single step n thimbles (130) (n being a whole number greater than or equal to 3) attached to n stubs (122) of an anode stem leg (121), comprising at least the following steps:
a) said anode stem leg is placed between a stop device (200) and an attacking device, said attacking device (300) can be moved using an actuator (340) towards said stop device, said stop device at least partially surrounding each of the n stubs of said anode stem leg and having a stop surface that stops the corresponding thimble (130.2) from moving forward;
b) movement of the attacking device in the direction of the stop device so that said attack device enters into contact with the anode leg and drives it until said anode leg comes into contact with said stop device;
c) continuation of the movement of said attack device so that each thimble, blocked by the associated stop surface, is detached from the corresponding stub;
d) stop and withdraw of the attacking device;
said process being **characterised in that** a stop device is used comprising at least two separate stop surfaces (211.2, 211.3), separated from one another by an axial distance such that the thimbles (130.2) blocked by a first stop surface (211.2) are detached from the stubs (122.2) to which they were secured before other thimbles are blocked by the other stop surface (211.1, 211.3).

2. The process according to claim 1 **characterised in that** said stem leg having p pairs of associated peripheral stubs (122.1,122.2, 122.3), symmetrical in relation to the axis (100) of the stem, p being a whole number greater than or equal to 1, and possibly having an axial stub, the stop device comprises at least a first stop surface (211.2) intended to prevent the forward movement of thimbles (130.2) fixed on two associated peripheral stubs, symmetrical in relation to the stem axis (100) and a second stop surface (211.3, 211.1), shifted axially in relation to the first stop surface, intended to block either a second pair of thimbles (130.3, 130.1) fixed on other associated peripheral stubs or, if it exists, the thimble fixed on the axial stub.

3. The process according to claim 1 or 2 **characterised in that**, to each pair of associated peripheral stubs corresponds a specific stop level, shifted axially from that of the other pairs of peripheral stubs and that of the axial stub, if it exists.

4. The process according to any one of claims 1 to 3 in which said stop device (200) is a set of individual stop units, each associated with a single stub.

5. The process according to claim 4 in which said individual stop unit comprises a fixed stop wall integral with the machine frame and a device mounted in a floating manner being placed on the thimble when it comes into contact with it such that the contact surface with the upper end of the thimble is as large as possible, said placement being performed before, driven by the thimble, said device mounted in a floating manner itself bears against said stop integral with the machine frame.

6. The process according to any one of claims 1 to 5 in which said stop device (200) is a set of clamps (210.1, 210.2, 210.3), whose lower face forms, once the clamp is closed around a stub, a stop surface preventing the corresponding thimble from moving.

7. The process according to any one of claims 1 to 5 in which the stop units are sets of jaws that pivot around horizontal axes and which, once brought together, form a sort of sleeve that surrounds the stub and whose lower end is equipped with a stop surface preventing the thimbles from moving.

8. The process according to any one of claims 1 to 7 in which said attacking device comprises n punches that move along the axes of n stubs and which are mounted on a common transverse beam or on several transverse beams arranged symmetrically in relation to the median plane parallel to the large side of the anode block.

9. The process according to claim 8 in which said attacking device is equipped with guide shoes that slide on vertical walls integral with the machine frame, designed to act as guide walls to the vertical movement of said attacking device.

10. A thimble stripping machine able to strip spent anodes and scraped new anodes from stubs comprising a stop device and an attacking device, said attacking device able to be moved by means of an actuator in the direction of said stop device, said stop device surrounding, at least partially, each stub of the anode stem leg and comprising at least two stop surfaces separated from one another by an axial distance such that the thimbles blocked by a first stop surface are detached from the stubs to which they were secured before the other thimbles are blocked by the other stop surface.

11. The machine according to claim 10 in which the stop device comprises at least a first stop surface (211.2) designed to block the forward movement of the thimbles (130.2) fixed on two associated peripheral stubs, symmetrical in relation to the stem axis (100) and a second stop surface (211.3, 211.1), shifted axially in relation to the first stop surface, designed to either block a second pair of thimbles (130.3, 130.1) fixed on other associated peripheral stubs or, if it exists, the thimble fixed on the axial stub.

12. The machine according to claim 10 or 11 in which each pair of associated peripheral stubs corresponds a specific stop level, shifted axially from that of the other pairs of peripheral stubs and that of the axial stub, if it exists.

13. The machine according to any one of claims 10 to 12 in which said stop device (200) is a set of individual stop units, each associated with a single stub.

14. The machine according to claim 13 in which said individual stop unit comprises a fixed stop integral with the machine frame and a device mounted in a floating manner in relation to the machine frame, said device mounted in a floating manner being placed on the thimble when the latter comes into contact with the device such that the contact surface with the upper end of the thimble is as large as possible, said placement being performed before, driven by the thimble, said device mounted in a floating manner itself bears against said stop integral with the machine frame.

15. The machine according to any one of claims 10 to 14 in which said stop device (200) is a set of clamps (210.1, 210.2, 210.3), whose lower face forms, once the clamp is closed around a stub, a stop surface preventing the corresponding thimble from moving.

16. The machine according to claim 14 in which the stop units are sets of jaws that pivot around horizontal axes and which, once brought together, form a sort of sleeve that surrounds the stub and whose lower end is equipped with a stop surface preventing the thimbles from moving.

17. The machine according to claim 15 in which said clamps (210.1, 210.2, 210.3) bear on a face on one or several elements integral with the frame, located on the same level in relation to the forward movement of the attacking device, and have different thicknesses, so that they present their other face as a stop surface (211.1, 211.2, 211.3) shifted axially in relation to the corresponding faces of the other clamps.

18. The machine according to any one of claims 10 to 17 **characterised in that** said attacking device comprises n punches that move along the axes of n stubs and which are mounted on a common transverse beam or on several transverse beams arranged symmetrically in relation to the median plane parallel to the large side of the anode block.

19. The machine according to claim 18 in which said attacking device is equipped with guide shoes that slide on vertical walls integral with the machine frame, designed to act as guide walls to the vertical movement of said attacking device.

20. A process designed to extract the anode butt and the thimbles attached to a spent anode or to a scrapped new anode, including the following stages:
a) placement of the spent anode butt between a stop device (200) and an attacking device (300), said attacking device being movable using an actuator (340) in the direction of said stop device, said stop device comprising a butt stop device having a first stop, called a "butt stop" blocking the forward movement of the butt, said butt device also comprising a stop device of the thimbles surrounding, at least partially, each stub and having a second stop, called a "thimble stop", which stops said thimbles from moving forward;
b) the spent anode is moved until the butt is blocked by the first stop;
c) the attacking device is moved towards the stop device so that it arrives in contact with said anode butt and imposes on said butt such a force as to cause it to break up and the fragments to be detached from the butt;
d) the fragments of butt are removed;
e) the attacking device continues to move so that the thimbles are blocked by the second stop and are detached from the stubs;
f) the attacking device stops and is withdrawn;
said process being **characterised in that** a stop device is used comprising at least two separate stop surfaces, separated from one another by an axial distance such that the thimbles blocked by a first stop surface are detached from the stubs to which they were associated before other thimbles are blocked by the other stop surface.

21. The process according to claim 20 in which the minimal axial distance between the thimble stop surfaces and the butt stop surface is greater than a value, substantially corresponding to the height of said thimbles.

22. A anode butt and thimble stripping machine allowing the anode butt and the thimbles attached to a spent anode or a scrapped new anode to be extracted, comprising a stop device and an attacking device, said attacking device being movable using an actuator in the direction of said stop device, said stop device comprising a butt stop device having a first stop, called "butt stop" stopping the butt from moving forward, said stop device also comprising a stop device of the thimbles surrounding, at least partially, each stub and having a second stop, called a "thimble stop", that stops said thimbles from moving forward, **characterised in that** the thimble stop device comprises at least two stop surfaces separated from one another by an axial distance such that the thimbles blocked by a first stop surface are detached from the stubs to which they are secured before other thimbles are blocked by the other stop surface.

## Patentansprüche

1. Verfahren, welches in einem Arbeitsgang das Entfernen der n (n ganzzahlig und größer oder gleich 3) Gusshülsen od. Anodenkappen (130) ermöglicht, die an n Anodennippeln (122) eines Anodenstangen-Fußes (121) anhaften, wobei das Verfahren mindestens folgende Schritte aufweist:
a) Positionieren des Anodenstangen-Fußes zwischen einer Anschlagvorrichtung (200) und einer Anstellvorrichtung (300), wobei die Anstellvorrichtung mit einem Betätigungsorgan (340) in Richtung Anschlagvorrichtung bewegbar ist, wobei die Anschlagvorrichtung jeden der n Nippel des Anodenstangen-Fußes zumindest teilweise umgreift und eine Anschlagfläche (211.2) aufweist, die die Zustellung der entsprechenden Anodenkappe (130.2) blockiert;
b) Bewegen der Anstellvorrichtung in Richtung Anschlagvorrichtung, so dass die Anstellvorrichtung mit dem Anoden-Fuß in Kontakt kommt und ihn so lange vortreibt, bis der Anoden-Fuß mit der Anschlagvorrichtung in Kontakt kommt;
c) Weiterbewegen der Anstellvorrichtung, so dass jede, durch die zugeordnete Anschlagfläche blockierte Kappe vom entsprechenden Nippel abgelöst wird;
d) Abschalten und Zurückziehen der Anstellvorrichtung;
wobei das Verfahren **dadurch gekennzeichnet ist, dass** eine Anschlagvorrichtung verwendet wird, die mindestens zwei axial so voneinander beabstandete Anschlagflächen (211.2, 211.3) aufweist, dass die durch eine erste Anschlagfläche (211.2) blockierten Kappen (130.2) von den Nippeln (122.2), an denen sie saßen, abgetrennt werden, bevor die anderen Kappen (130.1, 130.3) durch die andere Anschlagfläche (211.1, 211.3) blockiert werden.

2. Verfahren nach Anspruch 1, **dadurch gekennzeichnet, dass** der Anodenstangen-Fuß p Paare von zugeordneten peripheren Nippeln (122.1, 122.2, 122.3) aufweist, die symmetrisch zur Achse (100) der Anodenstange angeordnet sind, wobei P eine ganze Zahl größer oder gleich 1 ist, und eventuell einen axialen Nippel aufweist, und dass die Anschlagvorrichtung mindestens eine erste Anschlagfläche (211.2) umfasst, welche die Zustellung jener Kappen (130.2) blockieren soll, die an zwei zugeordneten peripheren, in Bezug auf die Achse (100) der Anodenstange symmetrisch angeordneten Nippeln sitzen, sowie eine zweite Anschlagfläche (211.3, 211.1), die zur ersten Anschlagfläche axial versetzt angeordnet ist und entweder ein zweites Paar Kappen (130.3, 130.1), die an anderen zugeordneten peripheren Nippeln sitzen, oder jene Kappe blockieren soll, die an dem axialen Nippel, falls dieser existiert, sitzt.

3. Verfahren nach Anspruch 1 oder 2, **dadurch gekennzeichnet, dass** jedem Paar von zugeordneten peripheren Nippeln ein spezifisches Anschlagniveau entspricht, welches um das der anderen Paare von peripheren Nippeln und um das des axialen Nippels, falls dieser existiert, axial verschoben ist.

4. Verfahren nach irgendeinem der Ansprüche 1 bis 3, wobei die Anschlagvorrichtung (200) eine Anordnung von einzelnen, jeweils einem Nippel zugeordneten Anschlageinheiten ist.

5. Verfahren nach Anspruch 4, wobei die einzelne Anschlageinheit eine feststehende, mit dem Maschinengestell fest verbundene Anschlagwand und eine in Bezug auf das Maschinengestell lose montierte Vorrichtung umfasst, wobei die lose montierte Vorrichtung sich auf die Kappe legt, wenn diese mit ihr so in Kontakt kommt, dass die Kontaktfläche mit dem oberen Ende der Kappe so groß wie möglich ist, wobei dieses Auflegen stattfindet, bevor die von der Kappe angetriebene, lose montierte Vorrichtung selbst an der mit dem Maschinengestell fest verbundenen Anschlagwand zum Anliegen kommt.

6. Verfahren nach irgendeinem der Ansprüche 1 bis 5, wobei die Anschlagvorrichtung (200) eine Anordnung von Klemmen (210.1, 210.2, 210.3) ist, deren Unterseite, nachdem die Klemme einen Nippel umschlossen hat, eine Anschlagfläche bildet, die sich der Bewegung der entsprechenden Kappe widersetzt.

7. Verfahren nach irgendeinem der Ansprüche 1 bis 5, wobei die Anschlageinheiten eine Anordnung von Klemmbacken sind, die sich um horizontale Achsen drehen und die, wenn sie aneinander liegen, eine Art Muffe bilden, die den Nippel umgreift und deren unteres Ende eine Anschlagfläche aufweist, die sich der Bewegung der Kappen widersetzt.

8. Verfahren nach irgendeinem der Ansprüche 1 bis 7, bei dem die Anstellvorrichtung n Stempel aufweist, die sich entlang der Achsen der n Nippel bewegen und die auf einem gemeinsamen Querbalken montiert sind bzw. auf mehreren Querbalken, die in Bezug auf die parallel zur Breitseite des Anodenblocks verlaufende Mittelebene symmetrisch angeordnet sind.

9. Verfahren nach Anspruch 8, wobei die Anstellvorrichtung mit Gleitschuhen versehen ist, welche verschiebbar an vertikalen, mit dem Maschinengestell fest verbundenen Wänden anliegen, die als Führungswände für die Bewegung der Anstellvorrichtung dienen.

10. Abziehmaschine zum Abstreifen verbrauchter Anoden und aussortierter neuer Anoden von Anodennippeln, umfassend eine Anschlagvorrichtung und eine Anstellvorrichtung, wobei die Anstellvorrichtung mit einem Betätigungsorgan in Richtung Anschlagvorrichtung bewegbar ist, wobei die Anschlagvorrichtung jeden Nippel des Anodenstangen-Fußes zumindest teilweise umgreift und mindestens zwei axial so voneinander beabstandete Anschlagflächen aufweist, dass die durch eine erste Anschlagfläche blockierten Kappen von den Nippeln, denen sie zugeordnet waren, abgetrennt werden, bevor die anderen Kappen durch eine zweite Anschlagfläche blockiert werden.

11. Maschine nach Anspruch 10, wobei die Anschlagvorrichtung mindestens eine erste Anschlagfläche (211.2) umfasst, welche die Zustellung jener Kappen (130.2) blockieren soll, die an zwei zugeordneten peripheren, in Bezug auf die Achse (100) der Anodenstange symmetrisch angeordneten Nippeln sitzen, sowie eine zweite Anschlagfläche (211.3, 211.1) umfasst, die zur ersten Anschlagfläche axial versetzt angeordnet ist und entweder ein zweites Paar Kappen (130.3, 130.1), die an anderen zugeordneten peripheren Nippeln sitzen, oder jene Kappe blockieren soll, die an dem axialen Nippel, falls dieser existiert, sitzt.

12. Maschine nach Anspruch 10 oder 11, wobei jedem Paar von zugeordneten peripheren Nippeln ein spezifisches Anschlagniveau entspricht, welches um das der anderen Paare von peripheren Nippeln und um das des axialen Nippels, falls dieser existiert, axial verschoben ist.

13. Maschine nach irgendeinem der Ansprüche 10 bis 12, wobei die Anschlagvorrichtung (200) eine Anordnung von einzelnen, jeweils einem Nippel zugeordneten Anschlageinheiten ist

14. Verfahren nach Anspruch 13, wobei die einzelne Anschlageinheit eine feststehende, mit dem Maschinengestell fest verbundene Anschlagwand und eine in Bezug auf das Maschinengestell lose montierte Vorrichtung umfasst, wobei die lose montierte Vorrichtung sich auf die Kappe legt, wenn diese mit ihr so in Kontakt kommt, dass die Kontaktfläche mit dem oberen Ende der Kappe so groß wie möglich ist, wobei dieses Auflegen stattfindet, bevor die von der Kappe angetriebene, lose montierte Vorrichtung selbst an der mit dem Maschinengestell fest verbundenen Anschlagwand zum Anliegen kommt.

15. Maschine nach irgendeinem der Ansprüche 10 bis 14, wobei die Anschlagvorrichtung (200) eine Anordnung von Klemmen (210.1, 210.2, 210.3) ist, deren Unterseite, nachdem die Klemme einen Nippel umschlossen hat, eine Anschlagfläche bildet, die sich der Bewegung der entsprechenden Kappe widersetzt.

16. Maschine nach Anspruch 14, wobei die Anschlageinheiten eine Anordnung von Klemmbacken sind, die sich um horizontale Achsen drehen und die, wenn sie aneinander liegen, eine Art Muffe bilden, die den Nippel umgreift und deren unteres Ende eine Anschlagfläche aufweist, die sich der Bewegung der Kappen widersetzt.

17. Maschine nach Anspruch 15, wobei die Klemmen (210.1, 210.2, 210.3) sich mit einer Seite auf einem oder mehreren, mit dem Gestell fest verbundenen Elementen abstützen, welche in Bezug auf die Vorbewegung der Anstellvorrichtung auf gleicher Höhe liegen, und unterschiedliche Dicken aufweisen, so dass ihre andere Seite als Anschlagfläche (211.1, 211.2, 211.3) zur Verfügung steht, die in Bezug auf die entsprechenden Seiten der anderen Klemmen axial versetzt ist.

18. Maschine nach irgendeinem der Ansprüche 10 bis 17, **dadurch gekennzeichnet, dass** die Anstellvorrichtung n Stempel aufweist, die sich entlang der Achsen der n Nippel bewegen und die auf einem gemeinsamen Querbalken montiert sind bzw. auf mehreren Querbalken, welche in Bezug auf die parallel zur Breitseite des Anodenblocks verlaufende Mittelebene symmetrisch angeordnet sind.

19. Maschine nach Anspruch 18, wobei die Anstellvorrichtung mit Gleitschuhen versehen ist, die verschiebbar an vertikalen, mit dem Maschinengestell fest verbundenen Wänden anliegen, welche als Führungswände für die Bewegung der Anstellvorrichtung dienen.

20. Verfahren zum Entnehmen des Anodenstummels und der Anodenkappen, die an einer verbrauchten Anode oder einer aussortierten neuen Anode anhaften, welches Verfahren folgende Schritte aufweist:
a) Positionieren der Anodenstummels der verbrauchten Anode zwischen einer Anschlagvorrichtung (200) und einer Anstellvorrichtung (300), wobei die Anstellvorrichtung mit einem Betätigungsorgan (340) in Richtung Anschlagvorrichtung bewegbar ist, wobei die Anschlagvorrichtung eine Anschlagvorrichtung für die Anodenstummel umfasst, die einen ersten Anschlag, den so genannten "Stummelanschlag" aufweist, der die Zustellung des Anodenstummels blockiert, wobei die Anschlagvorrichtung weiters eine Anschlagvorrichtung für die Anodenkappen umfasst, die jeden Anodennippel zumindest teilweise umgreift, und einen zweiten Anschlag, den so genannten "Kappenanschlag" aufweist, der die Zustellung der Anodenkappen blockiert;
b) Bewegen der verbrauchten Anode, bis der Anodenstummel durch den ersten Anschlag blockiert wird;
c) Bewegen der Anstellvorrichtung in Richtung Anschlagvorrichtung, so dass sie mit dem Anodenstummel in Kontakt kommt und einen solchen Druck auf den Stummel ausübt, dass dieser aufgebrochen wird und die Bruchstücke sich vom Stummel lösen;
d) Beseitigen der Stummelbruchstücke;
e) Weiterbewegen der Anstellvorrichtung, so dass die Kappen durch den zweiten Anschlag blockiert und von den Nippeln abgelöst werden;
f) Abschalten und Zurückziehen der Anstellvorrichtung;
wobei das Verfahren **dadurch gekennzeichnet ist, dass** eine Anschlagvorrichtung für Kappen verwendet wird, die mindestens zwei axial so voneinander beabstandete Anschlagflächen aufweist, dass die durch eine erste Anschlagfläche blockierten Kappen von den Nippeln, denen sie zugeordnet waren, abgetrennt werden, bevor andere Kappen durch die andere Anschlagfläche blockiert werden.

21. Verfahren nach Anspruch 20, wobei der axiale Mindestabstand zwischen den Kappenanschlagflächen und der Stummelanschlagfläche größer ist als ein Wert, der im Wesentlichen der Höhe der Kappen entspricht.

22. Abziehmaschine zum Entfernen des Anodenstummels und der Anodenkappen, die an einer verbrauchten Anode oder einer aussortierten neuen Anode anhaften, welche Maschine eine Anschlagvorrichtung und eine Anstellvorrichtung umfasst, wobei die Anstellvorrichtung mit einem Betätigungsorgan in Richtung Anschlagvorrichtung bewegbar ist, wobei die Anschlagvorrichtung eine Anschlagvorrichtung für die Anodenstummel umfasst, die einen ersten Anschlag, den so genannten "Stummelanschlag" aufweist, der die Zustellung des Anodenstummels blockiert, wobei die Anschlagvorrichtung weiters eine Anschlagvorrichtung für die Anodenkappen umfasst, die jeden Anodennippel zumindest teilweise umgreift und einen zweiten Anschlag, den so genannten "Kappenanschlag" aufweist, der die Zustellung der Anodenkappen blockiert, **dadurch gekennzeichnet, dass** die Anschlagvorrichtung für Kappen mindestens zwei axial so voneinander beabstandete Anschlagflächen aufweist, dass die durch eine erste Anschlagfläche blockierten Kappen von den Nippeln, denen sie zugeordnet waren, abgetrennt werden, bevor andere Kappen durch eine zweite Anschlagfläche blockiert werden.
